# EUROPÄISCHE PATENTSCHRIFT

(11) **EP 0 120 367 B1**
(45) Veröffentlichungstag und Bekanntmachung des Hinweises auf die Patenterteilung: **11.09.1991**
(21) Anmeldenummer: 84102493.8
(22) Anmeldetag: 08.03.1984
(51) Int. Cl.: A47B 31/06, B65D 6/02

(54) **Bauelement zur Herstellung eines quaderförmigen Gehäuses**
Construction element to make a rectangular container
Elément de construction pour réaliser une enceinte rectangulaire

(30) Priorität: 28.03.1983 DE 8309164 U
(43) Veröffentlichungstag der Anmeldung: 03.10.1984
(73) Patentinhaber: Buderus Sell GmbH, D-6348 Herborn Hess. 1 (DE)
(72) Erfinder: Heinzl, Bruno, D-6348 Herborn (DE); Frowein, Herbert, D-6348 Herborn (DE); Stiegler, Hartmut, D-6348 Herborn (DE); Würz, Joachim, D-6349 Driedorf 1 (DE); Schmidt, Horst, D-6349 Trinkenstein (DE); Huttel, Willi, D-6332 Ehringhausen (DE)

(56) Entgegenhaltungen:
- EP-A- 0 066 547
- DE-B- 1 055 802
- GB-A- 2 021 470
- US-A- 2 930 487
- US-A- 3 905 662

## Beschreibung

Die Erfindung betrifft ein Bauelement zur Herstellung eines quaderförmigen Gehäuses aus Kunststoff für einen Servierwagen, insbesondere einen Servierwagen für Flugzeuge.

Es ist heute möglich geworden, Gehäuse und Behälterteile in einem entsprechenden Werkzeug z.B. nach der Ausschäumtechnik oder der Spritztechnik aus Kunststoffen wie Polystyrol oder Polyurethan herzustellen. Möbel und Geräteteile, und auch Gehäuse von Servierwagen werden in einem Formwerkzeug mittels Spritzgießmaschinen gefertigt. Einen nicht unerheblichen Aufwand spielen dabei die Kosten der Formwerkzeuge. Wenn von einem Gerätetyp mehrere Größen gefertigt werden sollen, müssen entsprechende verschiedene Formwerkzeuge zur Verfügung stehen.

Die US-A-3905 668 zeigt ein Bauelement zur Herstellung eines quaderförmigen Gehäuses, welches jeweils die halbe Gehäusedecke, den halben Gehäuseboden, die Hälfte der beiden Seitenwände und eine vollständige Stirnwand umfaßt. Die jeweils eine Schrankhälfte bildenden, gegeneinander fahrbaren und miteinander verriegelbaren Bauelemente, sind in der üblichen Weise aus ebenen Wandteilen zusammengesetzt. Dabei stellt sich die Frage nicht, einen Korpus in einem Formwerkzeug als Einheit aus Kunststoff zu spritzen.

Das in der DE-B-1055 802 beschriebene Herstellungsverfahren für Flächen aus thermoplastischen Kunststoff ist für große Bauteile, wie das Gehäuse eines Servierwagens, nicht geeignet. Ein Formwerkzeug, welches die Herstellung der beiden Behälterhälften in einem Arbeitsgang und anschließendes einfaches Aufeinander-klappen ermöglichen sollte, wäre viel zu aufwendig.

Für die Herstellung eines Schutzhelmes gemäß der GB-A-2021470 ist für jede Helmhälfte ein eigenes Formwerkzeug notwendig.

Der Erfindung liegt die Aufgabe zugrunde, den Behälter für einen Servierwagen, insbesondere einen Servierwagen für Flugzeuge - aus Kunststoff mit geringem Aufwand an Werkzeugkosten zu fertigen und dabei doch die geforderte Festigkeit zu wahren.

Diese Aufgabe wird durch die in den Ansprüchen angegebenen Merkmale gelöst.

Das Gehäuse setzt sich aus zwei identischen Schalenteilen zusammen, wobei das einheitliche Schalenteil so ausgebildet ist, daß es einerseits mit dem gleich SChalenteil zu einem Korpus verbunden werden kann, es aber andererseits auch möglich ist, ein Schalenteil zu halbieren und die beiden erhaltenen Teile zu einem Korpus halber Größe zusammenzufügen. Die notwendige Festigkeit der Verbindung wird dabei ermöglicht, indem die aneinander zu fügenden Großflächen eine Profilierung aufweisen, welche auf der einen SChalenteilhälfte, negativ konkruent zu der Profilierung der anderen Schalenteilhälften ist.

In der Zeichnung ist ein Ausführungsbeispiel der Neuerung dargestellt.

Es zeigen:
- Fig. 1: das erfindungsgemäße Bauelement in perspektivischer Sicht mit angedeuteter Trennstelle.
- Fig. 2: die Profilierung der Verbindungsstelle in größerem Maßstab gemäß Schnitt II-II der Fig. 4.
- Fig. 3a + 3b: ein aus zwei Schalenteilen zusammengesetztes Gehäuse in unterschiedlicher Ausführung.
- Fig. 4: ein aus einem halbierten Bauelement zusammengesetztes Gehäuse.

Das Bauelement nach Fig. 1 besteht aus der Seitenwand 1, der halben Gehäusedecke 2 sowie dem halben Gehäuseboden 3. Zusätzlich können halbe Zwischenwände für das obere Schubfach 4 und eine mittlere Versteifungswand 5 vorgesehen sein. Die Gehäusedecke 2 ist mit einem erhöhten Umlaufrand 6 versehen, so daß eine gesicherte Abstellfläche entsteht. In der Seitenwand 1 sind seitliche Auflagen- und Führungsleisten 7 für einzuschiebende Tabletts sowie Kühlkanäle 8 für das aus dem oberen Kühlfach abströmende Kühlgas eingeformt. Ein solches, die eine Gehäusehälfte bildendes Bauelement, ist aus einem thermoplastischen Kunststoff mit sehr hoher Schlagzänigkeit nach dem sogenannten TSG-Verfahren hergestellt. Bei diesem Spezialverfahren wird das thermoplastische Spritzgut zusätzlich mit einem Treibmittel zur besseren Formfüllung und Oberflächenqualität vermischt.

Der Kunststoff ist vollständig mit der gewünschten Farbe durchgefärbt. So entsteht auch bei rauhem Einsatz ein praktisch unverwüstlicher Behälter, welcher auch nach langer Zeit sein äußeres Aussehen noch aufweist.

Zwei solcher in demselben Formwerkzeug hergestellter Schalenteile werden dauerhaft zu einem hochbelastbaren Gehäuse durch entsprechende Ausbildung der Verbindungsstellen miteinander verklebt, indem man sie spiegelbildlich zusammenfügt. Fig. 3a und 3b zeigt dies an zwei Beispielen, bei denen der Deckenbereich unterschiedlich ausgeführt ist. Dem Teil a ist spiegelbildlich ein identisches Teil b hinzugefügt. Die Klebestelle der aneinanderstoßenden Querwände kann gemäß Fig. 2 ausgebildet werden. Die Z-förmige Profilierung gewährleistet eine maßgenaue Zusammenfügung der beiden Schalenteile, denn sie schieben sich mit ihrer Spitze jeweils in eine Gegennut. Durch entsprechende Auswahl des Klebers und seitlichen Druck in Pfeilrichtung entsteht eine dauerfeste Verbindung.

Das erfindungsgemäße Bauelement ist außerdem symmetrisch zu einer mittleren, durch Gehäusedecke, Seitenwand und Gehäuseboden verlaufende Ebene E (liniert angedeutet) in zwei gleiche Hälften eingeteilt. Bei einer Trennung des Schalenteiles entlang dieser Ebene erhält man zwei Teile die ebenfalls zu einem Gehäuse -allerdings von halber Größe - zusammengefügt werden können, wie Fig. 4 veranschaulicht. Durch Einlegeleisten im Bereich der Trennstelle für das Formwerkzeug kann die spätere Trennung erleichtert werden.

Die Profilierung der Verbindungsstellen (Fig. 2) ist auf der einen Hälfte des Schalenteiles negativ kongruent zu der Profilierung der anderen Hälfte des Schalenteils ausgebildet so daß sich die Schalenteile, seien es die ganzen oder die halbierten Schalenteile spiegelbildlich zusammenfügen lassen. Aus diesem Grunde sind auch die vom oberen Kühlfach ausgehenden seitlichen Kühlgaskanäle 8 im inneren der Seitenwand 1 so angeordnet, daß nach der Trennung des Schalenteilers zu beiden Enden der Schalenteilhälften mindestens jeweils ein Kühlgaskanal 8 verbleibt, wie dies in Fig. 1 angedeutet ist.

## Patentansprüche

1. Bauelement zur Herstellung eines quaderförmigen Gehäuses aus Kunststoff für einen Servierwagen, insbesondere einen Servierwagen für Flugzeuge,
dadurch gekennzeichnet, daß
a) das Bauelement aus einem die eine Seitenwand (1) sowie jeweils die halbe Gehäusedecke (2) und den halben Gehäuseboden (3) des halben Gehäuses bildenden Schalenteil besteht, welches aus thermoplastischem Kunststoff einstückig in einem Formwerkzeug gespritzt ist,
b) das Schalenteil symmetrisch zu einer mittleren, durch Gehäusedecke (2), Seitenwand (1) und Gehäuseboden (3) verlaufenden Symmetrieebene (E) in zwei gleiche Schalenteilhälften unterteilt ist, wobei
c) die Stoßflächen der beim Aneinanderfügen zweier Schalenteilen miteinander zu verklebenden Stirnflächen von Gehäusedecken- und Gehäusebodenhälfte eine Profilierung aufweisen, welche auf der einen Schalenteilhälfte negativ kongruent zu der Profilierung auf der anderen Schalenteilhälfte ist.

2. Bauelement nach Anspruch 1,
dadurch gekennzeichnet, daß
die Profilierung der miteinander zu verklebenden Stirnflächen der beiden Schalenteilen Z-förmig ist.

3. Bauelement nach Anspruch 1 und 2,
dadurch gekennzeichnet, daß
die Z-förmige Profilierung der zu verklebenden Stirnflächen so angeklebt ist, daß sich eine Spitze des einen Schaltenteiles in eine Gegennut des anderen Schalenteiles einschiebt.

4. Bauelement nach einem oder mehreren der Ansprüche 1 bis 3 dadurch gekennzeichnet, daß
parallel zu Gehäusedecke (2) mindestens eine Querwand (4,5) verläuft.

5. Bauelement nach einem der Ansprüche 1 bis 4,
dadurch gekennzeichnet, daß
die Seitenwand (1) jeder Hälfte des Schalenteiles mindestens zwei senkrechte Kühlgaskanäle (8) eingeformt hat.

## Claims

1. A component for the construction of a square case of plastic for a service cart, in particular a service cart for aircrafts,
characterized by that
a) the said component is composed of a shell portion forming one side wall (1) and half the top (2) and half the bottom (3) of half the case, said shell portion being moulded of thermoplastic material as one piece in a mould,
b) the said shell portion is divided symmetrically to a central plae of symmetry (E) extending through the top (2), the side wall (1), and the bottom (3) of the case, into two identical halves of the shell portion,
c) the abutting ends of the two faces of the top and bottom halves of the case to be glued during the assembly of two shell portions comprise a profiling being negatively congruent, on the one shell portion half, to the profiling on the other shell portion half.

2. A component according to claim 1,
characterized by that the profiling of the two faces of the two shell portions to be glued is Z-shaped.

3. A component according to claims 1 and 2,
characterized by that the Z-shaped profiling of the faces to be glued is glued such that the tip of the one shell portion is introduced into a counter groove of the other shell portion.

4. A component according to one or several of claims 1 to 3,
characterized by that at least one cross wall (4, 5) extends parallely to the top (2) of the case.

5. A component according to one of claims 1 to 4,
characterized by that the side wall (1) of each shell portion half is provided with at least two vertical cooling gas channels (8).

## Revendications

1. Composant pour la fabrication d'une caisse en plastique sous la forme d'un parallélépipède pour une charrette de service, particulièrement une charrette de service pour des avions,
caractérisé en ce que
a) ledit composant se compose d'une partie d'enveloppe formant l'une paroi latérale (1) et la moitié du plafond (2) et du fonds (3) de la moitié de la caisse, ladite partie d'enveloppe étant moulée d'une seule pièce d'une matière thermoplastique dans un moule,
b) ladite partie d'enveloppe est divisée symétriquement par rapport à un plan de symétrie (E) central s'étendant à travers du plafond (2), de la paroi latérale (1) et du fond (3) de la caisse en deux moitiés identiques de la partie d'enveloppe,
c) les surfaces d'about des faces des moitiés du plafond et du fond de la caisse à coller lors de l'assemblage de deux parties d'enveloppe comportant un profilage étant négativement congru sur une moitié de la partie d'enveloppe par rapport au profilage sur l'autre moitié de la partie d'enveloppe.

2. Composant selon la revendication 1,
caractérisé en ce que le profilage des faces des deux parties d'enveloppe est en forme d'U.

3. Composant selon les revendications 1 et 2,
caractérisé en ce que le profilage en forme d'U des faces à coller est collé d'une telle manière, que le bout d'une partie d'enveloppe glisse dans une contre-rainure de l'autre partie d'enveloppe.

4. Composant selon une ou plusieurs des revendications 1 à 3,
caractérisé en ce que parallèlement au plafond (2) de la caisse s'étend au moins une paroi transversale (4, 5).

5. Composant selon une des revendications 1 à 4,
caractérisé en ce que la paroi latérale (1) de chaque moitié de la partie d'enveloppe est pourvue d'au moins deux canaux de gaz de refroidissement (8) verticaux.
